# EUROPÄISCHE PATENTSCHRIFT

(11) **EP 2 292 418 B1**
(45) Veröffentlichungstag und Bekanntmachung des Hinweises auf die Patenterteilung: **10.05.2017**
(21) Anmeldenummer: 10009132.1
(22) Anmeldetag: 02.09.2010
(51) Int. Cl.: B30B 9/30, B30B 1/36, B30B 1/34

(54) **Ballenpresse**
Baling press
Presse à balles

(30) Priorität: 02.09.2009 DE 102009040508
(43) Veröffentlichungstag der Anmeldung: 09.03.2011
(73) Patentinhaber: Schwelling, Hermann, 88682 Salem (DE)
(72) Erfinder: Schwelling, Hermann, 88682 Salem (DE)
(74) Vertreter: Weickmann & Weickmann PartmbB

(56) Entgegenhaltungen:
- WO-A1-97/26129
- DE-B- 1 247 937
- FR-A1- 2 613 664
- GB-A- 946 924
- GB-A- 1 062 641

## Beschreibung

Die Erfindung betrifft ein Verfahren zum Verdichten von voluminösen, sperrigen und/oder komprimierbaren Abfallstoffen zu einem kompakten Pressgut in einer Ballenpresse gemäß dem Oberbegriff des Anspruches 1. Ferner betrifft die Erfindung eine Ballenpresse zur Durchführung des Verfahrens gemäß dem Oberbegriff des Anspruches 5.

Die meisten modernen Ballenpressen, die weitgehend für den Dauerbetrieb vorgesehen sind, erfordern einen störungsfreien, zeit- und/oder arbeitssparenden automatischen Betrieb der Ballenpresse, insbesondere dann, wenn unterschiedlich voluminöse und sperrige Abfallstoffe, wie Papier, Pappe, Kunststoffe oder ähnliche Materialien zu gepressten, kompakten Ballen verarbeitet werden müssen.

Aus Gründen der Effizienz werden Ballenpressen auch immer größer gebaut, so dass sie in diesem Zuge auch immer länger werden. Dieses erklärt sich dadurch, dass der Presswagen beim Befüllen des Presskanals der Ballenpresse, hinter den einen Rand der Einfüllöffnung zurückgezogen sein muss. Da das Pressgut im Allgemeinen aber elastisch ist, würde es nach dem Pressen unter Umständen in den Bereich der Einfüllöffnung zurückfedern, welches das Aufnahmevermögen der Einfüllöffnung reduzieren würde. Um dieses zu verhindern, muss der Presswagen beim Pressen deutlich über den anderen Rand der Einfüllöffnung hinausgehen. Wird dieses mit nur einem hydraulischen Zylinder realisiert, so würde die Ballenpresse an dem antriebsseitigen Ende lang ausbauen. Teleskop-Zylinder, also Zylinder mit mindestens zwei ausfahrbaren Stufen, wären an ihrer inneren Stufe verhältnismäßig dünn. Dieses würde die Gefahr einer hohen Knickbelastung bedeuten. Außerdem wären Teleskop-Zylinder nachteilig, weil sie sehr kostenintensiv sind.

Aus der deutschen Offenlegungsschrift 1 924 389 ist eine horizontal angeordnete Müllpresse bekannt, die mit zwei einstufigen Hydraulikzylindern arbeitet. Beide Zylinder sind an ihren Gehäusen mittels Laschen untereinander verbunden. Die eine Kolbenstange wirkt hierbei gegen eine ortsfeste Abstützung, während die andere Kolbenstange gegen eine Pressplatte drückt. Die Gesamtlänge des hydraulischen Antriebs entspricht hierbei im Wesentlichen nur der Länge eines Zylinders. Die hydraulischen Anschlüsse sind hierbei derart angeordnet, dass beim Arbeitshub oder beim Leerhub beide Zylinder gleichzeitig arbeiten.

Aus dem deutschen Gebrauchsmuster DE 87 17 589 U1 ist eine Ballenpresse bekannt, bei der ein oder mehrere Zylinder sich mit ihrem einen Ende an einer ortsfesten Abstützung, und an ihrem anderen Ende an einem Joch abstützen. Im Falle mehrerer Zylinder können diese rotationssymmetrisch um die Mittenachse einer Pressplatte/eines Presswagens angeordnet sein. An diesem Joch ist wiederum ein Zylinder angebracht, der zentrisch auf die Pressplatte wirkt. Das freie Ende dieses Zylinders wird mit Führungsnuten und Gleitsteinen zusätzlich seitlich geführt. Das Joch ist - so wie die Pressplatte - mit Laufrollen versehen, die auf dem Boden der Ballenpresse ihre Lauffläche haben. Ferner wird beschrieben, dass die Zylinder vor und hinter dem Joch gleichzeitig mit einem Druckmittel beaufschlagt werden.

Die Konstruktionen aus dem Stand der Technik weisen sich dadurch aus, dass sie hohe Biegekräfte auf die Kolbenstangen ausüben. Weil dort die hydraulischen Leitungen nach dem Ventil einfach nur verzweigen, ohne einen Ölstromteiler oder Ähnliches aufzuweisen, kann bei den Hüben
mal der eine Zylinder oder die eine Zylindergruppe ausfahren bzw. einfahren und dann mal der andere oder die andere. Dieses führt zu einem undefinierten Arbeitsablauf.

Des Weiteren ist aus der WO 97/26129 eine Kastenpresse bekannt, bei der die Hydraulik zwei-stufig ausgeführt ist, und ein Joch/Zwischenplatte zwischen den Hydraulikzylindern der ersten Stufe und den Hydraulikzylindern der zweiten Stufe angeordnet ist und an den Innenflächen der Presskanal-Wände geführt ist.

Eine solche Lösung zeigt auch die GB 1 062 641, die eine Verfahren gemäss dem Oberbegriff des Anspruchs 1 und eine Ballenpresse gemäss dem Oberbegriff des Anspruchs 5 offenbart. Aus der FR 2 613 664 ist ferner eine Müllpresse bekannt, bei der die Pressplatte jedoch mittels eines einzigen, teleskopierbaren Zylinders mit dem Pressdruck beaufschlagt wird.

Es ist deshalb Aufgabe der Erfindung eine Ballenpresse bereitzustellen, die die genannten Nachteile aus dem Stand der Technik nicht aufweist.

Diese Aufgabe wird erfindungsgemäß durch ein Verfahren zum Verdichten von voluminösen Abfallstoffen mit den Merkmalen des Anspruches 1 gelöst; zur Durchführung des Verfahrens wird eine erfindungsgemäße Ballenpresse mit den Merkmalen des Anspruches 5 bereitgestellt.
Vorteilhafte Ausgestaltungen des Verfahrens und der Ballenpresse werden mit den Ansprüchen 2 bis 4 bzw. 6 bis 13 aufgezeigt.

Gemäß dem erfindungsgemäßen Verfahren werden die Zylinder bzw. die Gruppen von Zylindern, den so genannten Zylindereinheiten, derart angesteuert, dass sie nacheinander ausgefahren werden. Dieses hat den Vorteil, dass definierte Kolbenbewegungen ermöglicht werden. Dieses ist unter anderem auch für andere Vorgänge an der Ballenpresse von Vorteil. So kann dieses für die Steuerung von Deckplatten für die Einfüllöffnung verwendet werden, wie Nachfolgend noch weiter ausgeführt wird.

Weil konstruktiv zwei Zylinder zwischen einer ortsfesten Abstützung und der gemeinsamen Montageplatte - einem Joch - angeordnet sind, verleiht dieses dem Gesamtsystem derart Stabilität, so dass das Joch keine seitliche Führung benötigt. Der Zylinder zwischen dem Joch und dem Presswagen
der Ballenpresse wird dadurch ebenfalls ausreichend geführt. Das Joch selbst wird lediglich innerhalb des Presswagens geführt. Im Rahmen der Erfindung ist es dabei nicht erforderlich, dass dieser Zylinder tatsächlich in der Mitte der Pressplatte drückt. Je nach der Beschaffenheit des Pressgutes und der Befüllung in den Presskanal kann der Druckmittelpunkt auch oberhalb oder unterhalb der geometrischen Mitte liegen.

Nachfolgend wird die Erfindung anhand der Figuren im Weiteren und näher erläutert. Es zeigen in schematischer Darstellung:
- Figur 1: einen Längsschnitt durch den Presskanal einer Ballenpresse mit dem Presswagen in der Füllstellung;
- Figur 2: einen Längsschnitt durch den Presskanal einer Ballenpresse mit dem Presswagen in der Press-Endstellung;
- Figur 3: den Presswagen mit den Zylindern in der Füllstellung der Ballenpresse;
- Figur 4: den Presswagen mit den Zylindern in einer mittleren Stellung der Ballenpresse;
- Figur 5: den Presswagen mit den Zylindern in der Press-Endstellung der Ballenpresse;

- Figur 6: eine Teilansicht der Ballenpresse im Bereich der Deckplatten.

Dieser Figurenbeschreibung soll vorangestellt werden, dass hier verwendete Begriffe wie "oben", "unten", rechts" oder
"links" und dergleichen sich lediglich auf die Darstellungen in den Figuren beziehen und von den Orientierungsangaben an der realen Erfindung abweichen können.

In der Figur 1 ist ein Presskanal 1 bzw. ein Presskasten einer Ballenpresse aufgeschnitten dargestellt. Ein darin angeordneter Presswagen 18 mit einer daran auf der Pressseite angeordneten Pressplatte 2 ist jedoch nicht geschnitten dargestellt. Der Presswagen 18 läuft auf unteren Laufrollen 15 auf in der Figur 1 nicht sichtbaren Laufschienen. Diese Schienen werden durch Schienenräumer 16 sauber gehalten. Der Presswagen 18 weist aber auch obere Laufrollen 17 auf, die an einer oberen Laufschiene 20 geführt werden. Wenn der Presswagen 18 nach links in Pressrichtung 11 bewegt wird, so durchfährt er den Bereich der Einfüllöffnung 8. Der Presswagen 18 besitzt an seinem linken, oberen Ende ein Messer 19. Dieses Messer 19 schneidet während des Pressens in Verbindung mit dem am Presskanal 1 fest angeordneten Messer 21 nach oben überstehendes Pressgut ab. In dem Bereich zwischen dem Messer 21 und einer Auslassöffnung 9, oder, in

Pressrichtung 11 betrachtet, hinter der Auslassöffnung 9 kann eine - hier nicht dargestellte - Umreifungseinrichtung angeordnet sein. Im weiteren Verlauf der Pressrichtung 11 kann eine weitere Presseinrichtung angeordnet sein, die auf zumindest zwei gegenüberliegende Flächen der Ballen einwirkt, die auch schon mit den Seiten Wänden des Presskanals 1 Berührung gehabt haben. Die Presseinrichtung besteht im Allgemeinen aus leicht keilförmig zueinander einstellbaren Seitenflächen. Durch diese Einrichtung wird ein Weiterrutschen der Ballen in Pressrichtung 11 erschwert, wodurch sich zwischen diesen Ballen und dem Presswagen 18 der gewünschte Druck im Pressgut aufbauen lässt. Diese keilförmige Presseinrichtung kann mittels der Befestigungselemente 22 mit dem Presskanal 1 verbunden werden.

Mit der Figur 2 wird der Presskanal 1 in der Situation gezeigt, in der der Presswagen 18 bereits an dem feststehenden Messer 21 vorbei gefahren ist. Es ist die linke Extremposition des Presswagens 18 bzw. der Pressplatte 1. Das deutliche Vorbeifahren der Pressplatte 1 ist insofern wichtig, weil beim Zurückfahren des Presswagens 18 das gegebenenfalls elastische Pressgut zwar wieder in Richtung Einfüllöffnung 8 zurückfedert, aber nicht einen Teil der Einfüllöffnung 8 ausfüllt.

Mit einer strichpunktierten Linie 24 ist der weitere, ausgangsseitige Verlauf des Presskanals 1 nur angedeutet, da er für die weitere Beschreibung der vorliegenden Erfindung nicht relevant ist.
In der Figur 2 werden durch das Auseinanderfahren der Bauteile aber auch weitere Elemente deutlicher sichtbar. Man kann so z.B. sehen, dass sich ein Zylinder 3 an einer ortsfesten Abstützung 6 abstützt. Die Abstützung 6 ist wiederum mit den vorderen und rückwärtigen Platten des Presskanals 1 verbunden. Ein weiterer Zylinder 4 ist hinter dem Zylinder 3 liegend angeordnet. Die Zylinder 3 und 4 enden mit ihren Kolbenstangen links an einem Joch 7 und sind dort auch fixiert. Zwischen den Zylindern 3, 4 ist ein weiterer Zylinder 5 angeordnet, dessen Kolbenstange links neben dem Joch 7 zu sehen ist. Diese Kolbenstange ist an dem Presswagen 18 angebracht. Deutlich kann man hier auch erkennen, dass das Joch 7 - im Gegensatz zum zitierten Stand der Technik - keine Abstützung am Boden 10 der Ballenpresse oder an seitlichen Wänden aufweist. Gemäß der Erfindung wird das Joch im Presswagen 18 geführt.

In der Figur 2 kann man auch erkennen, dass zwei Deckplatten 12, 13 die Einfüllöffnung 8 verschließen. Die Deckplatte 12 ist links mit der Pressplatte 2 bzw. dem Presswagen 18, und die Deckplatte 13 über einen Halter 23 mit dem Gehäuse des Zylinders 5 verbunden. Wirkmäßig ist diese Deckplatte 13 also mit dem Joch 7 verbunden. An der Überlappungsstelle der Deckplatten 12, 13 gleiten die Deckplatten 12, 13 bei Presshub und Leerhub aufeinander.

Mit den Figuren 3 bis 5 wird der Presswagen 18 zusammen mit den Zylindern 3, 4, 5 und den Deckplatten 12, 13 in verschiedenen Stellungen der Zylinder 3, 4, 5 gezeigt. Durch die perspektivische Darstellung wird auch die relative Anordnung der Zylinder 3, 4, 5 zueinander deutlich. In der Figur 3 sind alle drei Zylinder im eingefahrenen Zustand, d.h. dass dieses die Stellung ist, die beim Befüllen des Presskanals 1 existiert.
In der Figur 4 sind die Zylinder 3, 4 vollständig und der Zylinder 5 geringfügig ausgefahren.
In der Figur 5 hingegen sind die Pressplatte 2 bzw. der Presswagen 18 voll ausgefahren. Erst in dieser Figur kann man erkennen, dass das Joch 7 auf einer Fläche 25 innerhalb des Presswagens 18 abgestützt ist. Dadurch hat das gesamte Zylindersystem eine derartige Steifigkeit, so dass das Joch 7 keine weitere Abstützung - beispielsweise an den Wänden oder am Boden der Ballenpresse benötigt.

Im Vergleich mit der Figur 3 wird deutlich, dass es vorteilhaft ist, wenn die Deckplatten 12, 13 teleskopartig gestaltet sind, weil so die Deckplatte 12, 13 in Längsrichtung des Presskanals 1 auch nicht länger sind als die eingefahrenen Zylinder 3, 4, 5. Dieses unterstützt die kompakte Bauweise der erfindungsgemäßen Ballenpresse.

In der Figur 6 sind die beiden Deckplatten 12 und 13 zu sehen. An der der oberen Deckplatte 13 ist eine so genannte Dreiecksleiste 26 angebracht, die Ablagerungen auf der unteren Deckplatte 12 abschaben kann. Wäre diese Dreiecksleiste 26 nicht vorhanden, so könnte sich - insbesondere steifes Material - zwischen die Platten 12, 13 schieben, sodass sich die obere Deckplatte 13 anhebt, wodurch es dann zu einem Havarie-Fall kommen könnte. Vorzugsweise wird die Dreiecksleiste 26 aus einem verschleißfesten Kunststoff oder NE-Metall-Werkstoff gefertigt, um die Reibung zwischen den Deckplatten 12, 13 gering zu halten.

In einer Ausgestaltung der Erfindung bewerkstelligt der Hub der/die zuerst ausfahrenden Zylinder 3, 4, 5 etwa 35 bis 70% des Gesamthubes. Damit kann nach der Erfindung ein erster Teilhub eines Presshubes, also wenn das eingefüllte Abfallmaterial, insbesondere Kartonagen und dgl. voluminöser Abfall, zunächst erst einmal zusammen geschoben wird, also "die Luft" rausgepresst wird, in Art eines Schnellhubes ausgeführt werden. Damit wird die Taktzeit für die Herstellung eines Ballens wesentlich verkürzt; zudem ist der Energiebedarf für diesen Teilhub geringer.

Im Rahmen der Erfindung soll noch darauf hingewiesen werden, dass die erfindungsgemäße Ballenpresse wegen ihrer kürzeren Baulänge auch für eine vertikale Aufstellung Anwendung finden kann.

### Bezugszeichenliste

- 1: Presskanal
- 2: Pressplatte
- 3: Zylinder
- 4: Zylinder
- 5: Zylinder
- 6: Abstützung
- 7: Joch
- 8: Einfüllöffnung
- 9: Auslassöffnung
- 10: Boden des Presskanals
- 11: Pressrichtung
- 12: Deckplatte
- 13: Deckplatte
- 14: Fuß
- 15: untere Laufrollen
- 16: Schienenräumer
- 17: obere Laufrollen
- 18: Presswagen
- 19: Messer an der Pressplatte
- 20: obere Laufschiene
- 21: festes Messer
- 22: Befestigungselemente
- 23: Halter
- 24: weiterer Verlauf des Presskanals
- 25: Fläche
- 26: Dreiecksleiste

## Patentansprüche

1. Verfahren zum Verdichten von voluminösen, sperrigen und/oder komprimierbaren Abfallstoffen zu einem kompakten Pressgut in Form eines Ballens in einer Ballenpresse, mit
- einem Presskanal (1),
- einem in Längserstreckung des Presskanals (1) bewegbaren Presswagen (18), an dem auf der Pressseite eine Pressplatte (2) angeordnet ist,
- der mittels mehrerer hydraulischer Zylinder (3, 4, 5) bewegt wird, und
- die Zylinder (3, 4, 5) eine erste Zylindereinheit und eine zweite Zylindereinheit bilden, wobei
- die erste Zylindereinheit mit den hydraulischen Zylindern (3, 4) zwischen einer ortsfesten Abstützung (6) und einem Joch (7) angeordnet ist,
- die zweite Zylindereinheit mit einem Zylinder (5) zwischen dem Joch (7) und der Pressplatte (2) angeordnet ist, wobei der Zylinder (5) zwischen den Zylindern (3, 4) angeordnet ist und seine Kolbenstange an dem Presswagen (18) angebracht ist,
wobei die erste und die zweite Zylindereinheit seriell - also nacheinander - arbeiten, **dadurch gekennzeichnet, dass**
- das Joch (7) in dem Presswagen (18) geführt wird.

2. Verfahren nach Anspruch 1,
**dadurch gekennzeichnet, dass**
zwischen der ortsfesten Abstützung (6) und dem beweglichen Joch (7) zwei Zylinder (3, 4) wirken.

3. Verfahren nach Anspruch 1 oder 2,
**dadurch gekennzeichnet, dass**
zum Pressen zunächst Zylinder (3, 4) zwischen der Abstützung (6) und dem Joch (7) und dann erst Zylinder (5) zwischen Joch (7) und Pressplatte (2) ausfahren.

4. Verfahren nach Anspruch 3,
**dadurch gekennzeichnet, dass**
beim Zurückfahren des Presswagens (18) in seine Ruheposition zunächst die zweite Zylindereinheit und dann erst die erste Zylindereinheit einfährt.

5. Ballenpresse zur Durchführung des Verfahrens nach einem der Ansprüche 1 bis 4 mit
- einem Presskanal (1),
- einer Einfüllöffnung (8),
- einer Auslassöffnung (9),
- einer auf der Pressseite eines Presswagen (18) befindlichen Pressplatte (2),
- mehreren Zylindern (3, 4, 5) zwischen einer ortsfesten Abstützung (6) und der Pressplatte (2),
- wobei zwischen der Abstützung (6) und einem Joch (7) zwei Zylinder (3, 4) angeordnet sind, und
- zwischen dem Joch (7) und der Pressplatte (2) mindestens ein weiterer Zylinder (5) so angeordnet ist, dass der Zylinder (5) zwischen den Zylindern (3, 4) angeordnet ist und seine Kolbenstange an dem Presswagen (18) angebracht ist,
**dadurch gekennzeichnet, dass**
das Joch (7) in dem Presswagen (18) geführt ist.

6. Ballenpresse nach Anspruch 5,
**dadurch gekennzeichnet, dass**
beide Zylinder (3,4) zur Längsachse des Presskanals (1) parallel verlaufen und zum Boden (10) des Presskanals (1) den gleichen Abstand aufweisen.

7. Ballenpresse nach einem der Ansprüche 5 oder 6,
**dadurch gekennzeichnet, dass**
an dem der Pressplatte (2) abgewandten Ende des Presskanals (1) eine Umreifungseinrichtung angeordnet ist.

8. Ballenpresse nach einem der Ansprüche 5 bis 7,
**dadurch gekennzeichnet, dass**
in Pressrichtung (11) betrachtet nach der Umreifungseinrichtung eine Presseinrichtung angeordnet ist, die auf mindestens zwei einander gegenüberliegenden Flächen der Ballen einwirkt, die schon mit den inneren Oberflächen des Presskanals (1) Berührung hatten.

9. Ballenpresse nach mindestens einem der Ansprüche 5 bis 8,
**dadurch gekennzeichnet, dass**
die Einfüllöffnung (8) mit mindestens einer Deckplatte (12,13) verschließbar ist.

10. Ballenpresse nach Anspruch 9,
**dadurch gekennzeichnet, dass**
zwei Deckplatten (12,13) vorhanden sind, wobei eine Deckplatte (12) mit der Pressplatte (2) und eine Deckplatte (13) mit dem Gehäuse des Zylinders (5) verbunden ist, der zwischen Joch (7) und Pressplatte (2) angeordnet ist.

11. Ballenpresse nach mindestens einem der Ansprüche 5 bis 10,
**dadurch gekennzeichnet, dass**
der Presskanal (1) horizontal angeordnet ist.

12. Ballenpresse nach mindestens einem der Ansprüche 5 bis 11,
**dadurch gekennzeichnet, dass**
der/die zuerst ausfahrenden Zylinder (3, 4, 5) etwa 35 % bis 70 % des Gesamthubes bewerkstelligen.

## Claims

1. A method for compressing voluminous, bulky and/or compressible waste materials into a compact pressed material configured as a bale in a baling press, comprising,
- a pressing channel (1);
- a pressing cart (18) that is movable in a longitudinal extension of the pressing channel (1) wherein a pressing plate (2) is arranged at a pressing side of the pressing cart;
- wherein the pressing cart is moved by plural hydraulic cylinders (3, 4, 5) and
- wherein the cylinders (3, 4, 5) form a first cylinder unit and a second cylinder unit,
- wherein the first cylinder unit with the hydraulic cylinders (3, 4) is arranged between a fixed support (6) and a yoke (7);
- wherein the second cylinder unit with the cylinder (5) is arranged between the yoke (7) and the press plate (2), wherein the cylinder (5) is arranged between the cylinders (3, 4) and its piston rod is arranged at the pressing cart (18),
wherein the first cylinder unit and the second cylinder unit operate serially thus in sequence,
**characterized in that**
- the yoke (7) is supported in the pressing cart (18).

2. The method according to claim 1,
**characterized in that**
two cylinders (3, 4) operate between the fixed support (6) and the movable yoke (7).

3. The method according to claim 1 or 2,
**characterized in that**
for pressing initially the cylinders (3, 4) extend between the support (6) and the yoke (7) and thereafter the cylinder (5) extends between the yoke (7) and the press plate (2).

4. The method according to claim 3,
**characterized in that**
during moving the pressing cart (18) back into an idle position the second cylinder unit retracts first and the first cylinder unit retracts thereafter.

5. A baling press for performing the method according to one of the claims 1 through 4, comprising:
- a pressing channel (1),
- a fill in opening (8),
- an outlet opening (9),
- a press plate (2) that is arranged at a pressing side of the pressing cart (18);
- plural hydraulic cylinders (3, 4, 5) that are arranged between a fixed support (6) and the press plate (2),
- wherein two cylinders (3, 4) are arranged between the support (6) and a joke (7), and
- wherein at least one additional cylinder (5) is arranged between the joke (7) and the press plate (2), so that the cylinder (5) is arranged between the cylinders (3, 4) and a piston rod of the cylinder (5) is arranged at the pressing cart (18).
**characterized in that**
- the yoke (7) is supported in the pressing cart (18).

6. The baling press according to claim 5,
**characterized in that**
both cylinders (3, 4) extend in parallel to the longitudinal axis of the press channel (1) and are arranged equidistant to a base (10) of the press channel (1).

7. The baling press according to one of the claims 5 or 6,
**characterized in that**
a band wrapping device is arranged at an end of the press channel (1) that is oriented away from the press plate (2).

8. The baling press according to one of the claims 5 through 7,
**characterized in that**
a pressing device is arranged in the pressing direction (11) after the band wrapping device wherein the pressing device impacts at least two opposite surfaces of the bales which were already in contact with inner surfaces of the press channel (1).

9. The baling press according to at least one of the claims 5 through 8,
**characterized in that**
the fill in opening (8) is closable by at least one cover plate (12, 13).

10. The baling press according to claim 9,
**characterized in that**
two cover plates (12, 13) are provided, wherein one cover plate (12) is connected with the press plate (2) and another cover plate (13) is connected with the housing of the cylinder (5) which is arranged between the yoke (7) and the press plate (2).

11. The baling press according to at least one of the claim 5 through 10, **characterized in that**
the press channel (1) is arranged horizontally.

12. The baling press according to one of the claims 5 through 11,
**characterized in that**
the at least one first deploying cylinder (3, 4, 5) covers approximately 35% to 70% of an entire stroke.

## Revendications

1. Procédé pour le compactage de déchets, volumineux, encombrants et/ou compressibles en un matériau compact sous forme d'une balle pour être pressée dans une presse à balles, avec
- un canal de pressage (1)
- un chariot de compression (18) mobile dans la direction longitudinale du canal de pressage (1) sur la face de pression duquel unes disposée une plaque de pressage (2)
- qui est déplacé au moyen de plusieurs cylindres hydrauliques (3, 4, 5) et
- les cylindres (3, 4, 5) formant une première unité de cylindres et une deuxième unité de cylindres,
- la première unité de cylindres avec les cylindres hydrauliques (3, 4) étant disposée entre un support fixe (6) et une fourche (7),
- la deuxième unité de cylindres avec un cylindre (5) étant disposée entre la fourche (7) et la plaque de pressage (2), le cylindre (5) étant placé entre les cylindres (3, 4) et sa tige de piston s'appliquant sur le chariot de compression (18), la première et la deuxième unité de cylindres fonctionnant en série l'une après l'autre,
**caractérisé en ce**
**que**
- la fourche (7) est guidée dans le chariot de compression (18).

2. Procédé selon la revendication 1,
**caractérisé en ce**
**que** deux cylindres (3, 4) agissent entre le support fixe (6) et la fourche mobile (7).

3. Procédé selon la revendication 1 ou 2,
**caractérisé en ce**
**que** pour la compression, tout d'abord les cylindres (3, 4) entre le support (6) et la fourche (7) sortent et ensuite le cylindre (5) entre la fourche (7) et la plaque de pressage (2) sort.

4. Procédé selon la revendication 3, **caractérisé en ce**
**qu'**au moment du retour du chariot de compression (18) dans sa position de repos, la seconde unité de cylindres et la première unité de cylindres rentrent l'une après l'autre.

5. Presse à balles pour la mise en oeuvre du procédé selon l'une des revendications 1 à 4, comportant
- un canal de pressage (1),
- une ouverture d'alimentation (8),
- une ouverture de sortie (9) et
- une plaque de pressage (2) se trouvant sur la face de pressage d'un chariot de compression (18),
- plusieurs cylindres (3, 4, 5) entre un support fixe (6) et la plaque de pression (2),
- deux cylindres (3, 4) étant disposés entre le support (6) et une fourche (7),
- et au moins un autre cylindre (5) étant disposé entre la fourche (7) et la plaque de pressage (2) de sorte que le cylindre (5) est disposé entre les cylindres (3, 4) et sa tige de piston est appliquée contre le chariot de compression (18),
**caractérisée en ce**
**que** la fourche (7) est guidée dans le chariot de compression (18)

6. Presse à balles selon la revendication 5,
**caractérisée en ce**
**que** les deux cylindres (3, 4) sont parallèles à l'axe longitudinal du canal de pressage (1) et présentent la même distance avec le fond (10) du canal de pressage (1).

7. Presse à balles selon l'une quelconque des revendications 5 ou 6,
**caractérisée en ce**
**qu'**un dispositif de cerclage est disposé à l'extrémité du canal de pressage (1), opposée à la plaque de pressage (2).

8. Presse à balles selon au moins l'une des revendications 5 à 7,
**caractérisée en ce**
**que** - observée dans la direction de pressage (11) - un dispositif de pressage est disposé en aval du dispositif de cerclage qui agit sur au moins deux surfaces opposées des balles, qui étaient déjà en contact avec les surfaces internes du canal de pressage (1).

9. Presse à balles selon au moins l'une des revendications 5 à 8, **caractérisée en ce que** l'ouverture de remplissage (8) peut être fermée avec au moins une plaque de recouvrement (12, 13).

10. Presse à balles selon la revendication 9,
**caractérisée en ce**
**que** deux plaques de recouvrement (12, 13) sont prévues, une plaque de recouvrement (12) étant reliée à la plaque de pressage (2) et une plaque de recouvrement (13) au boîtier du cylindre (5) qui est disposé entre la fourche (7) et la plaque de pressage (2).

11. Presse à balles selon au moins l'une des revendications 5 à 10, **caractérisée en ce que** le canal de pressage (1) est disposé verticalement.

12. Presse à balles selon au moins l'une des revendications 5 à 11, **caractérisée en ce que** le / les cylindres (3, 4, 5) sortant en premier effectuent environ 35 à 70% de la course totale.
